# FASCICULE DE BREVET EUROPEEN

(11) **EP 0 379 540 B1**
(45) Date de publication et mention de la délivrance du brevet: **30.12.1992**
(21) Numéro de dépôt: 89907056.9
(22) Date de dépôt: 27.06.1989
(51) Int. Cl.: G04B 37/16, A44C 5/20

(54) **MONTRE-BRACELET A BRACELET AMOVIBLE ET INTERCHANGEABLE**
ARMBANDUHR MIT EINEM ABNEHMBAREN UND AUSWECHSELBAREN BAND
WRISTWATCH WITH REMOVABLE AND INTERCHANGEABLE STRAP

(30) Priorité: 01.07.1988 CH 2522/88
(43) Date de publication de la demande: 01.08.1990
(73) Titulaire: PRODUSTA S.A., 1204 Geneve (CH)
(72) Inventeur: Choulat, Jean-Pierre, CH-2000 NEUCHATEL (CH)
(74) Mandataire: Hranitzky, Wilhelm Max
(86) Numéro de dépôt international: CH8900125
(87) Numéro de publication internationale: WO9000272

(56) Documents cités:
- CH-B- 594 380
- FR-A- 2 097 572
- US-A- 4 229 936

## Description

La présente invention concerne une montre-bracelet à bracelet amovible et interchangeable.

Le module horaire d'une montre-bracelet a toujours constitué l'élément le plus précieux de l'ensemble. On s'est donc toujours attaché à rendre remplaçables les bracelets, qu'il s'agisse de bracelets en cuir, en tissu ou en métal, constitués de deux parties rendues solidaires du module par des barrettes de fixation.

Les divers systèmes adoptés sont si connus de tous qu'il est sans intérêt de les énumérer ici.

Depuis quelques années, la mode a conduit à concevoir des bracelets interchangeables plutôt que simplement remplaçables.

Cette tendance nouvelle permet à l'utilisateur d'assortir le bracelet de sa montre à ses autres éléments vestimentaires.

Pour l'essentiel, la difficulté rencontrée dans la confection de bracelets interchangeables tient à la manière d'adapter le module au bracelet.

Des solutions plus ou moins originales ont été proposées. Les solutions les plus satisfaisantes avaient recours à un bracelet garni de tissu tendu au travers duquel le module pouvait être fixé par diverses formes de clipsage. Une telle solution est, par exemple, décrite dans le brevet US-C-4.958.279.

De par leurs caractéristiques nécessaires, les solutions proposées excluaient une application à des bracelets garnis de cuir ou réalisés en métal, l'élasticité et la souplesse du tissu étant indispensables à la fixation du module.

En plus de ce handicap quant à la matière, les solutions proposées présentaient l'inconvénient d'occasionner des manipulations qui, sans pouvoir être qualifiées de complexes, nécessitaient quand même de la dextérité ou, à défaut, de la patience.

Le brevet US-C-4.229.936 décrit une montre-bracelet dont le bracelet comporte une dépression ayant une forme correspondant à celle du module horaire, de manière à constituer un logement pour celui-ci. Le module horaire est retenu dans ce logement au moyen d'un couvercle fixé sur le bracelet au dessus de ladite dépression.

La fixation du couvercle est effectuée par coinçage ou par collage et il n'est normalement pas prévu que le bracelet soit interchangeable, le but de l'invention faisant l'objet du brevet US No 4.229.936 étant principalement de permettre de simplifier la forme du module horaire et d'abaisser le coût de la fabrication de la montre-bracelet.

Le but de la présente invention est de fournir une montre-bracelet à bracelet amovible et interchangeable qui autorise l'utilisation du cuir comme matière de garniture et qui soit d'une extrême simplicité de manipulation lorsqu'il' s'agit de mettre à profit le caractère interchangeable et de remplacer un bracelet par un autre.

A cet effet, l'invention concerne une montre-bracelet à bracelet amovible et interchangeable comportant un fermoir agissant par coopération d'organes mâle et femelle, un bracelet reliant d'un seul tenant les deux parties du fermoir, un module horaire et des moyens pour fixer le module horaire sur le bracelet, le bracelet comportant une dépression dont la forme correspond à celle du module horaire, de manière à constituer un logement pour celui-ci, et comportant également, à chacune de ses extrémités, des moyens d'accrochage des deux parties du fermoir, caractérisée en ce que le module horaire comporte deux ergots destinés à coopérer par coulissage avec les extrémités profilées d'une bague de fixation de manière à maintenir le module sur le bracelet par le jeu combiné du positionnement du module dans son logement et du maintien du module dans cette position par l'effet de la bague de fixation.

La partie mâle du fermoir peut comporter des crans et la partie femelle un organe coopérant avec lesdits crans de manière que la longueur du bracelet varie de cran en cran selon la plus ou moins grande pénétration de la partie mâle dans la partie femelle.

Les organes d'accrochage, dont les deux parties du fermoir sont pourvues, peuvent être des pinces pivotantes excentriques dont la partie d'appui comporte un renflement dont la forme correspond à celle des gorges présentes à chaque extrémité du bracelet.

La bague de fixation peut avoir une forme de demi-couronne épousant pour moitié celle du module horaire et comporter à chacune de ses extrémités un profil en U destiné à prendre appui d'une part sur la surface inférieure du bracelet et d'autre part sur les ergots du module, les ergots du module et les extrémités profilées de la bague pouvant comporter des organes mâle-femelle dont la coopération maintient le module dans une orientation déterminée évitant ainsi que le module puisse pivoter et dégager ses ergots des extrémités de la bague.

La forme de la partie inférieure du module et celle du logement destiné à l'accueillir peuvent comporter des organes mâle-femelle destinés à empêcher le module de pivoter dans le logement de sorte que, dans le plan du bracelet, la position du module dans le logement est entièrement déterminée.

La description qui suit fait référence au dessin dont :
la fig. 1 représente une vue d'ensemble sur laquelle on distingue séparément trois parties de la montre-bracelet;
la fig. 2 illustre le squelette du bracelet avant qu'il soit garni;
la fig. 3 illustre plus particulièrement le dispositif de liaison du bracelet avec le fermoir;
la fig. 4 illustre le positionnement du module et de la bague de fixation avant leur mise en coopération;
la fig. 5 illustre plus particulièrement la coopération des deux parties du fermoir du bracelet, et
la fig. 6 illustre une deuxième conformation proposée du module et de son logement.

On peut voir sur la figure 1 le bracelet 1 et sa dépression 2 qui constitue un logement pour le module horaire 3 dont on peut remarquer les ergots 4 pourvus d'encoches 5. Les ergots 4 sont destinés à coopérer avec les extrémités 6 de la bague de fixation 7. Ces extrémités 6 sont une forme de profil en U, l'une de leurs branches prenant appui sous le bracelet et l'autre sur l'ergot correspondant 4 du module 3.

Les encoches 5 des ergots 4 sont destinées à coopérer avec des renflements présents à l'intérieur des extrémités 6 de la bague 7. La coopération des renflements, qui ne sont pas représentés sur le dessin, mais qu'on n'a aucune peine à imaginer, interdit au module de tourner sur lui-même.

Cette fonction peut être assurée d'une autre manière en jouant sur la forme du logement et du module tel que cela apparaît sur la figure 6.

On peut encore remarquer sur la figure 1 le fermoir en deux parties, l'une mâle 8 comportant des crans 9, l'autre femelle 10 comportant un dispositif destiné à coopérer avec les crans et gui est plus particulièrement illustré à la figure 5.

Finalement, on remarque les deux pinces excentriques 11 qui assurent l'accrochage et la fixation du bracelet 1 aux deux parties 8 et 10 du fermoir.

Sur la figure 2, on peut voir le squelette du bracelet tel qu'il se présente avant d'être garni de cuir. Il va de soi que le bracelet peut être garni de n'importe quelle autre matière appropriée, notamment du tissu ou du plastique.

Le squelette du bracelet se compose de trois parties distinctes quant à leurs propriétés mais constituant physiquement un tout.

La première partie 12, qui occupe une position médiane, est renforcée de manière à offrir une certaine rigidité, ce gui assure une meilleure assise au module dans son logement. Le renforcement peut être réalisé en introduisant un châssis métallique lors du moulage du bracelet. Les deux autres parties 13 sont similaires l'une à l'autre et sont réalisées dans une matière flexible mais non déformable, telle du plastique.

Aux extrémités du bracelet, on observe deux fentes ou tranchées 14 qui coopéront avec les pinces excentriques 11 qui sont plus particulièrement illustrées à la figure 3.

Enfin on remarque dans la partie médiane 12 un trou 15 dont le diamètre est choisi en fonction de celui du module.

Le squelette tel qu'illustré à la figure 2 est ensuite gainé de cuir (ou d'une autre matière comme on l'a déjà dit plus haut) de sorte que la gaine épouse parfaitement la forme du squelette. La gaine est rendue solidaire du squelette, par collage par exemple.

Une fois la gaine en place, le trou 15 ne constitue plus qu'une dépression, le collage à cet endroit des deux parties de la gaine l'une sur l'autre constituant un fond. Il en va de même des deux fentes ou tranchées 14 qui forment alors des gorges. Pour être complet il faut encore préciser que la partie supérieure de la gaine est chassée dans les trous et tranchées et vient à ta rencontre de ta partie inférieure qui, elle, ne se déplace pas.

Sur la figure 3 est illustrée la pince excentrique 11, dont le fonctionnement n'appelle aucun commentaire, mais qui dispose, sur sa partie d'appui, d'un renflement 16 destiné à coopérer avec les gorges 14 qu'on vient de décrire.

Sur la figure 4, on peut voir le bracelet 1 et le module 3 placé dans son logement. La bague de fixation 7, saisie entre le pouce et l'index de l'utilisateur, peut être amenée en coulissant jusqu'à sa position de blocage. Cette position se manifeste par un déclic provoqué par la pénétration des renflements aménagés à l'intérieur des extrémités de la bague dans les encoches 5 des ergots 4 du module 3.

Jouant sur l'élasticité du profil en U, combinée avec celle qu'offre la garniture du bracelet, le module se trouve plaqué sur le bracelet et y demeure maintenu tant que l'utilisateur n'enlève pas la bague par la manoeuvre inverse.

La figure 5 illustre la mise en coopération des deux parties 8 et 10 du fermoir. On y observe plus particulièrement les crans 9 et le dispositif de poussoir à bascule 17 qui est représenté très schématiquement sur le dessin; le propos n'étant ici que de faire état de sa présence et de sa fonction; par ailleurs bien connues.

Pour terminer, la figure 6 illustre une solution pour assurer l'immobilité du module, qui constitue une alternative aux encoches 5; la forme des décrochements 18 étant choisie arbitrairement mais en prenant soin de munir la partie inférieure du module d'ergots de forme correspondante.

Les avantages de la montre-bracelet selon l'invention sont, objectivement, de permettre l'utilisation du cuir comme matière de garniture et d'offrir une manipulation très simple lors du changement de bracelet. L'utilisation du cuir permet, tout en conservant le caractère interchangeable, de rendre à la montre le support d'une matière noble avec laquelle elle avait cohabité longtemps. La simplicité du changement de bracelet est un avantage fort appréciable et il suffit pour en juger de constater que l'utilisateur n'a recours qu'à ses doigts pour y procéder. En effet, il lui suffit d'appuyer sur le poussoir du fermoir pour libérer celui-ci et ôter sa montre. Il dégage ensuite la bague de fixation par coulissage en tirant simplement sur les extrémités. Il lui suffit alors de prélever le module, de dégager les deux pinces excentriques et de choisir un autre bracelet. L'entier de ces opérations est si simple qu'on peut l'exécuter sans peine à l'aveugle.

L'avantage subjectif de la montre-bracelet selon l'invention est d'offrir un ensemble d'une grande originalité esthétique et de permettre un assortiment non seulement des couleurs mais aussi des matières puisque ceintures, chaussures et sacs sont traditionnellement en cuir.

## Revendications

1. Montre-bracelet à bracelet amovible et interchangeable comportant un fermoir agissant par coopération d'organes mâle (8) et femelle (10), un bracelet (1) reliant d'un seul tenant les deux parties du fermoir, un module horaire (3) et des moyens pour fixer le module horaire sur le bracelet, le bracelet (1) comportant une dépression (2) dont la forme correspond à celle du module horaire (3), de manière à constituer un logement pour celui-ci, et comportant également, à chacune de ses extrémités, des moyens d'accrochage des deux parties du fermoir, caractérisé en ce que le module horaire comporte deux ergots (4) destinés à coopérer par coulissage avec les extrémités profilées (6) d'une bague de fixation (7) de manière à maintenir le module (3) sur le bracelet (1) par le jeu combiné du positionnement du module dans son logement et du maintien du module dans cette position par l'effet de la bague de fixation.

2. Montre-bracelet selon la revendication 1, caractérisée en ce que la bague de fixation (7) a une forme de demi-couronne épousant pour moitié celle du module horaire et en ce qu'elle comporte à chacune de ses extrémités (6) un profil en U destiné à prendre appui d'une part sur la surface inférieure du bracelet et d'autre part sur les ergots (4) du module.

3. Montre-bracelet selon la revendication 1, caractérisée en ce que les ergots (4) du module (3) et les extrémités profilées (6) de la bague comportent des organes mâle-femelle (5) dont la coopération maintient le module dans une orientation déterminée évitant ainsi que le module puisse pivoter et dégager ses ergots des extrémités de la bague.

4. Montre-bracelet selon la revendication 1, caractérisée en ce que la forme de la partie inférieure du module et celle du logement destiné à l'accueillir comportent des organes mâle-femelle (18) destinés à empêcher le module de pivoter dans le logement de sorte que, dans le plan du bracelet, la position du module dans le logement est entièrement déterminée.

5. Montre-bracelet selon la revendication 1, caractérisée en ce que la partie mâle (8) du fermoir comporte des crans (9), et en ce que la partie femelle (10) comporte un organe (17) coopérant avec lesdits crans de manière que la longueur du bracelet varie de cran en cran selon la plus ou moins grande pénétration de la partie mâle dans la partie femelle.

6. Montre-bracelet selon la revendication 1, caractérisée en ce que les deux parties (8 et 10) du fermoir sont pourvues d'organes d'accrochage (11), constitués par des pinces pivotantes excentriques dont la partie d'appui comporte un renflement (16) dont la forme correspond à celle de gorges (14) présentes à chaque extrémité du bracelet.

## Patentansprüche

1. Armbanduhr mit abnehmbarem und auswechselbarem Armband, welche einen durch Zusammenwirkung eines männlichen Teils (8) und eines weiblichen Teils (10) wirkenden Verschluss, ein Armband (1), welches die beiden Verschlussteile in einem Stück verbindet, ein Zeitmesselement (3) und Mittel aufweist, um das Zeitmesselement auf dem Armband zu befestigen, wobei das Armband (1) eine Vertiefung (2) aufweist, deren Form jener des Zeitmesselements (3) entspricht, so dass sie eine Aufnahmehöhlung für dasselbe bildet, und welches ferner an jedem seiner Enden Befestigungsmittel für die beiden Teile des Verschlusses aufweist, dadurch gekennzeichnet, dass das Zeitmesselement zwei Vorsprünge (4) besitzt, die dazu bestimmt sind, mit den als Profile ausgebildeten Enden (6) eines Befestigungsringes (7) durch Einschieben zusammenzuwirken, so dass das Element (3) auf dem Armband (1) durch die kombinierte Wirkung des Einbringens des Elements in seine Aufnahmehöhlung und des Festhaltens des Elements in dieser Lage durch die Wirkung des Befestigungsringes festgehalten wird.

2. Armbanduhr nach Patentanspruch 1, dadurch gekennzeichnet, dass der Befestigungsring (7) eine halbkronenförmige Form besitzt, welche zur Hälfte jene des Zeitmesselements annimmt und dass er an jedem seiner Enden (6) ein U-Profil aufweist, welches dazu bestimmt ist, sich einerseits auf der inneren Oberfläche des Armbandes und andererseits auf den Vorsprüngen (4) des Zeitmesselements abzustützen.

3. Armbanduhr nach Patentanspruch 1, dadurch gekennzeichnet, dass die Vorsprünge (4) des Elements (3) und die Profilenden (6) des Ringes männlich-weibliche Teile (5) aufweisen, deren Zusammenwirken das Element in einer bestimmten Richtung hält und damit verhindert, dass das Element sich verdrehen und seine Vorsprünge aus den Enden des Ringes lösen kann.

4. Armbanduhr nach Patentanspruch 1, dadurch gekennzeichnet, dass die Form des unteren Teils des Elements und diejenige der Höhlung zu seiner Aufnahme männlich-weibliche Teile (18) aufweisen, die dazu bestimmt sind, ein Verdrehen des Elements in der Aufnahmehöhlung zu verhindern, so dass in der Ebene des Armbandes die Stellung des Elements in der Aufnahmehöhlung völlig bestimmt ist.

5. Armbanduhr nach Patentanspruch 1, dadurch gekennzeichnet, dass der männliche Teil (8) des Verschlusses Kerben (9) aufweist und dass der weibliche Teil (10) ein Wirkstück (17) aufweist, welches mit den genannten Kerben zusammenwirkt, so dass die Länge des Armbandes von Kerbe zu Kerbe veränderlich ist entsprechend dem mehr oder weniger tiefen Eindringen des männlichen Teils in den weiblichen Teil.

6. Armbanduhr nach Patentanspruch 1, dadurch gekennzeichnet, dass die beiden Teile (8 und 10) des Verschlusses mit Einhakteilen (11) versehen sind, welche durch exzentrische, drehbare Klemmen gebildet werden, deren Stützteil eine Verdickung (16) aufweist, deren Form jener von Einbuchtungen (14) entspricht, die an jedem Ende des Armbandes vorhanden sind.

## Claims

1. Wrist-watch with a removable and exchangeable strap comprising a fastener acting by cooperation of male (8) and female (10) members, a wrist-watch strap (1) connecting, in one piece, both parts of the fastener, a time module (3) and means for attaching the time module to the strap, the strap (1) comprising a hollow (2), the shape of which corresponds to that of the time module (3) so as to constitute a recess for receiving the same, and further comprising, at each of its ends, hooking means for the two fastener parts, characterized in that the time module comprises two lugs (4) intended for sliding cooperation with the shaped ends (6) of a fixing ring (7), so as to maintain the module (3) on the wrist-watch strap (1) by the combined action of the positioning of the module in its receiving recess and maintaining the module in this position by the action of the fixing ring.

2. Wrist-watch according to claim 1, characterized in that the fixing ring (7) has the shape of a half crown adopting that of the time module to the extent of half thereof, and in that it comprises, at each of its ends (6) a U-profile intended to take its bearing on the one hand on the lower surface of the wrist-watch strap and, on the other hand, on the lugs (4) of the module.

3. Wrist-watch according to claim 1, characterized in that the lugs (4) of the module (3) and the shaped ends (6) of the ring comprise male-female members (5), the cooperation of which maintains the module in a determined direction, thus avoiding that the module can pivot and disengage its lugs from the ends of the ring.

4. Wrist-watch according to claim 1, characterized in that the shape of the lower part of the module and that of the recess which is intended to receive the same comprise male-female members (18) to prevent the module from pivoting in the recess so that the position of the module in the recess is entirely determined in the plane of the wrist-watch strap.

5. Wrist-watch according to claim 1, characterized in that the male part (8) of the fastener comprises notches (9) and in that the female part (10) comprises a member (17) cooperating with said notches so that the length of the wrist-watch strap varies from notch to notch according to the more or less deep penetration of the male part into the female part.

6. Wrist-watch according to claim 1, characterized in that the two parts (8 and 10) of the fastener are provided with hooking members (11) formed by excentric pivoting clips, the bearing part of which comprises an enlarged portion (16), the shape of which corresponds to that of grooves (14) existing at each end of the wrist-watch strap.
